# FASCICULE DE BREVET EUROPEEN

(11) **EP 2 326 193 B1**
(45) Date de publication et mention de la délivrance du brevet: **16.07.2014**
(21) Numéro de dépôt: 09741358.7
(22) Date de dépôt: 03.09.2009
(51) Int. Cl.: A41D 19/015, A41D 19/00, A41D 19/01

(54) **GANT À PROPRIÉTÉS ISOLANTES AJUSTABLES**
HANDSCHUH MIT VERSTELLBAREN ISOLIERUNGSEIGENSCHAFTEN
GLOVE WITH ADJUSTABLE INSULATION PROPERTIES

(30) Priorité: 22.09.2008 FR 0856357
(43) Date de publication de la demande: 01.06.2011
(73) Titulaire: Decathlon, 59650 Villeneuve d'Ascq (FR)
(72) Inventeur: XU, David, F-94470 Boissy St Leger (FR)
(74) Mandataire: Balesta, Pierre
(86) Numéro de dépôt international: PCT/FR2009/051660
(87) Numéro de publication internationale: WO 2010/031941

(56) Documents cités:
- CA-A1- 1 188 453
- FR-A- 2 716 380
- JP-A- 2007 303 036
- US-A- 5 617 583
- US-A1- 2003 154 537

## Description

La présente invention concerne le domaine des gants à propriétés isolantes ajustables entre une position inactive et une position active et comprenant une portion de paume pour le logement de la paume de la main et une portion de doigts pour le logement des doigts.

Les doigts de la main sont la zone la plus froide de la main. La température des doigts peut être, dans certaines conditions, inférieure de l'ordre de 7°C-8°C à la température mesurée sur la paume de la main. Les doigts sont donc ainsi la zone la plus sensible de la main au froid et aux gelures.

De plus, lors du port d'un gant en vue d'isoler thermiquement la main des conditions climatiques extérieures, les portions du gant enveloppant les doigts sont les moins isolantes parmi celles constituant un gant car les couches isolantes, notamment la ouate, sont écrasées par la couture. Il a été ainsi mesuré que les portions enveloppant les doigts peuvent être environ deux fois moins isolantes que les autres portions constituant le gant.

Il est connu dans GB 1.330.621 pour améliorer l'isolation thermique des doigts de disposer une poche solidarisée selon son bord inférieure sur la portion supérieure de paume d'un gant dans une direction sensiblement transversale à la direction longitudinale dudit gant en sorte que dans une position d'enveloppement ladite poche soit apte à recouvrir la face supérieure des doigts.

On connaît également dans US 5.509.143 un gant muni d'une poche montée pivotante dans une direction sensiblement transversale à la direction longitudinale dudit gant selon une première extrémité et apte dans une position active à envelopper les doigts. Cette poche comprend dans sa seconde extrémité libre une sous poche apte à recevoir un élément isolant, lequel dans ladite position active recouvre la face inférieure de l'extrémité des doigts. En position inactive, la poche comprend des moyens d'attache du type boucles aptes à coopérer avec des crochets disposées sur la face supérieure de la portion de paume tel que représenté à la figure 5.

Le gant décrit dans US 5.509.143 présente l'inconvénient qu'il n'est possible d'ajuster l'isolation thermique que sur la partie inférieure de l'extrémité des doigts. De plus, dans la position inactive la poche d'ajustement de l'isolation thermique est visible sur la face supérieure de paume ce qui est inesthétique et augmente le risque que celle-ci soit accrochée et détériorée lors des mouvements de l'usager. La taille de la sous-poche est également limitée à la place disponible dans la seconde extrémité libre de la poche et ne peut donc recevoir des éléments isolants de différentes tailles.

La présente invention propose un gant améliorant l'isolation thermique des doigts à la demande de l'usager, dont le passage de la position inactive à la position active est aisée, ne gênant pas la pratique d'un sport, par exemple la manipulation d'un bâton de ski, esthétique que ce soit dans la position inactive comme dans la position active, permettant d'améliorer l'isolation sur toute la surface des doigts et confortable.

Le gant selon la présente invention comprend une première poche de solidarisation et une seconde poche d'isolation apte à recevoir un élément isolant. Les dites deux poches comportent respectivement une première ouverture et une seconde ouverture qui sont orientées l'une vers l'autre et qui sont délimitées par des bords solidarisés par des moyens de liaison sur l'une des faces de la portion de paume du gant selon une direction sensiblement transversale à la direction longitudinale dudit gant en sorte que les première et seconde poches sont aptes à pivoter autour desdits moyens de liaison entre les positions inactive et active. En position inactive, la première poche de solidarisation est repliée pour son rangement dans la seconde poche d'isolation, laquelle est maintenue contre la portion de paume. En position active, la seconde poche d'isolation, notamment garnie d'un élément isolant, est maintenue contre la portion de doigts par ladite première poche de solidarisation, laquelle enveloppe ladite seconde poche et au moins l'extrémité libre de la portion de doigts.

Les portions de paume et de doigts tels que définis dans la présente invention sont séparées par la ligne sensiblement transversale passant par la naissance des phalanges des quatre doigts. Lorsque le gant est porté, la portion supérieure de paume est en contact avec le dos de la main, la portion inférieure de paume est en contact avec la paume de la main, la portion supérieure de doigts est en contact avec la face supérieure des quatre doigts et la portion inférieure de doigts est en contact avec la face inférieure des quatre doigts.

Avantageusement, la face supérieure ou inférieure de la portion de doigts est recouverte par la seconde poche, comprenant un élément isolant, à partir des moyens de liaison jusqu'aux extrémités libres des doits à l'exception du pouce.

En position inactive, la première poche de solidarisation est rangée dans la seconde poche d'isolation maintenue sur la portion de paume ce qui permet d'avoir un rangement esthétique et évite que la première poche ne se redéploye.

Les première et seconde poches pivotent librement autour desdits moyens de liaison et peuvent avoir des dimensions différentes, notamment des volumes intérieurs différents. La première poche de solidarisation est dimensionnée en sorte d'assurer sa fonction de solidarisation de la seconde poche d'isolation et de recouvrir les extrémités libres des doigts à l'exception du pouce. La seconde poche est dimensionnée en sorte de recevoir l'élément isolant dans son volume intérieur et de couvrir totalement ou partiellement la portion de doigts. Ainsi, il est possible d'ajuster l'isolation thermique des parties inférieure et/ou supérieure de la portion de doigts selon le dimensionnement de la seconde poche. La seconde poche est dimensionnée également en sorte de recevoir la première poche dans un état replié avec ou sans un élément isolant. L'usager peut conserver ou retirer l'élément isolant de la seconde poche dans la position inactive.

Les moyens de liaison peuvent être n'importe quel moyen connu de l'état de la technique permettant de solidariser deux poches à une portion de paume en sorte que celles-ci puissent pivoter l'une par rapport à l'autre autour desdits moyens de liaison. Les moyens de liaison peuvent être une ou plusieurs coutures, une fermeture à glissière, des bandes auto-agrippantes du type à boucles et à crochets, ...etc.

Dans une variante de réalisation, les moyens de liaison sont disposés à une distance d de la ligne transversale passant par la naissance des phalanges des quatre doigts et séparant lesdites portions de paume et de doigts. Les première et seconde poches sont alors dimensionnées en sorte de recouvrir totalement la face supérieure ou inférieure de la portion de doigts.

Les moyens de liaison sont disposés sur la portion de paume à une distance d inférieur à 2 cm en sorte de ne pas entraver les mouvements des doigts. De préférence, la distance d est pratiquement nul et les moyens de liaison sont disposés sensiblement selon la ligne transversale passant par la portion dudit gant aptes à recevoir les phalanges des doigts à l'exception du pouce. Cette disposition permet de ne pas entraver les mouvements des doigts, ni de la paume de la main.

Dans une variante de réalisation, les première et seconde poches sont solidarisées par les moyens de liaison à ladite portion de paume par les bords inférieures délimitant leurs dites première et seconde ouvertures.

Dans une variante de réalisation, les première et seconde poches sont solidarisées par des moyens de liaison à la face supérieure de la portion de paume, et ledit gant passe d'une position inactive dans laquelle la première poche de solidarisation est repliée pour son rangement dans la seconde poche d'isolation à une position active dans laquelle la seconde poche d'isolation, notamment garnie d'un élément isolant, est maintenue contre la face supérieure de la portion de doigts par ladite première poche de solidarisation enveloppant ladite seconde poche et au moins partiellement la face inférieure de la portion de doigts.

A l'inverse, lorsque les première et seconde poches sont solidarisées par les moyens de liaison à la portion inférieure de paume, la face inférieure des doigts est recouverte de la seconde poche isolante, notamment garnie d'un élément isolant.
Dans une variante de réalisation, la seconde poche d'isolation comprend des premiers organes d'attache pour son maintien dans la position inactive aptes à coopérer avec des seconds organes d'attache supportés par la face inférieure ou supérieure de la portion de paume.

Les premiers et seconds organes d'attaches peuvent être des organes d'attache connus de l'état de la technique : des bandes auto-agrippantes du type à boucles et à crochets, des bandes dans une matière cohésive, des boutons pressions, une fermeture à glissière,...etc.
Dans une variante de réalisation, les premiers organes et seconds organes d'attache sont une fermeture à glissière disposée pour partie sur le bord extérieur de la seconde poche et pour partie sur la face inférieure ou supérieure de la portion de paume.

Lorsque les premiers et seconds organes d'attache coopèrent ensemble pour le maintien de la seconde poche sur la portion de paume dans la position inactive, un logement est formé entre d'une part la seconde poche et d'autre part la portion de paume. Le logement reçoit la première poche de solidarisation, une partie de la seconde poche et éventuellement un élément isolant. Cette variante procure un rangement des première et seconde poches esthétique et évite que la première poche ne se redéploye ou encore que la seconde poche soit arrachée.

Dans une variante de réalisation, les bords inférieurs délimitant les première et seconde ouvertures forment un bord inférieur commun coïncidant avec les moyens de liaison.

De préférence, lors de la confection dudit gant, les première et seconde poches sont formées dans un même panneau textile en confectionnant deux poches aux extrémités d'un panneau.

Dans une variante de réalisation, les moyens de liaison sont une couture. Ces moyens de liaison sont simples à mettre en oeuvre, peu onéreux et solides.

Dans une variante de réalisation, le bord supérieur délimitant l'ouverture de la première poche a une forme concave en sorte de faciliter l'insertion des doigts à l'exception du pouce dans celle-ci.

Dans une variante de réalisation, le gant comprend un élément isolant constitué d'une poche hermétique renfermant un matériau ayant une conductivité inférieure à 0,025 Watts/(mètre.Kelvin), tel qu'un aérogel.

La conductivité thermique représente la quantité de chaleur transférée par unité de surface et par une unité de temps sous un gradient de température. Un aérogel est un matériau semblable à un gel où le composant liquide est remplacé par du gaz. Un aérogel présente généralement une très faible densité, généralement de l'ordre de 3 mg/cm³, et une excellente capacité d'isolation thermique. L'aérogel est en effet un isolant remarquable, car il stoppe presque complètement trois méthodes de propagation de chaleur : la conduction thermique, la radiation thermique et la convection.

Bien sûr, il est possible de dimensionner également la poche hermétique au vu du volume intérieur important offert par la seconde poche.

La présente invention sera mieux comprise à la lecture d'un exemple de réalisation, cité à titre non limitatif, et illustré dans les figures ci-après annexées dans lesquelles :
- la figure 1 est une vue en perspective d'un premier exemple de gant selon la présente invention dans la position inactive ;
- les figures 2 à 5 sont des vues en perspective du gant représenté à la figure 1 illustrant le passage de la position inactive à la position active ;
- les figures 6 et 7 sont des vues respectivement de dessus et de dessous dans la position active du gant représentés aux figures 1 à 5.

Le gant 1 représenté à la figure 1 comprend une portion de paume 2 pour le logement de la paume de la main, une portion de doigts 3 pour le logement des quatre doigts à l'exception du pouce, une portion de poignée 4 et une portion de pouce 5.

Tel que représenté sur les figures 2 à 5, le gant 1 comprend une première poche de solidarisation 6 et une seconde poche d'isolation 7 recevant un élément isolant 8, dans cet exemple précis, une poche hermétique contenant un aérogel.

Les première 6 et seconde 7 poches comportent respectivement une première 6a et une seconde 7a ouverture orientées l'une vers l'autre. Lesdites ouvertures 6a,7a sont délimitées par des bords supérieurs 61a,71a et inférieurs 62a,72a, lesdits bords inférieurs 62a,72a sont solidarisés par des moyens de liaison 9 sur la face supérieure 2a de la portion de paume 2 selon une direction sensiblement transversale à la direction longitudinale (L) dudit gant 1. Dans cet exemple précis, les moyens de liaison 9 sont concomitants avec la ligne transversale (d) passant par la naissance des phalanges des quatre doigts et séparant les portions de paume 2 et de doigts 3. Les moyens de liaison 9 sont dans cet exemple précis une couture 11, laquelle coïncident avec les bords inférieurs 62a,72a délimitant lesdites ouvertures 6a,7a de sorte que les poches 6,7 sont en fait assemblées selon la même ligne transversale de couture (d).

Une fermeture à glissière 12 est disposée pour partie selon le bord extérieur de la seconde poche d'isolation 7 et pour partie sur la face supérieure 2a de la portion de paume 2 en sorte de former un logement 13 délimité, d'une part, par la face supérieure 2a de la portion de paume 2 et, d'autre part, en partie par la seconde poche d'isolation 7.

En fonctionnement, afin d'ajuster l'isolation thermique à la demande de la portion de doigts 3, l'usager accède au logement 13 en actionnant la fermeture à glissière 12 tel que représenté à la figure 2, puis rabat la seconde poche d'isolation 7 du gant 1 vers la face supérieure 3a de la portion de doigts 3 tel représenté à la figure 3. La seconde poche d'isolation 7 contient alors dans son volume intérieur l'élément isolant 8 et la première poche de solidarisation 6 rangée et repliée. Bien sûr, la première poche de solidarisation 6 ainsi que l'élément isolant 8 peuvent être rangés dans ledit logement 13. L'usager dégage ensuite la première poche 6 de la seconde poche 7 en sorte de former deux poches 6,7 dont les ouvertures 6a,7a sont orientées l'une vers l'autre, la seconde poche 7 étant rabattue sur la face supérieure 3a de la portion de doigts 3 garnie d'un élément isolant 8 et la première poche 6 étant rabattue sur la face supérieure 2a de la portion de paume 2. Puis, l'usager rabat la première poche de solidarisation 6 vers la face supérieure 3a de la portion de doigts 3 en sorte d'envelopper la seconde poche d'isolation 7 et en partie l'extrémité libre 3b de la portion de doigts 3. La seconde poche d'isolation 7 contenant l'élément isolant 8 est ainsi maintenue par la première poche de solidarisation 6 contre la face supérieure 3a de la portion de doigts 3.

Dans cet exemple précis, l'élément isolant 8 présente des dimensions proche des dimensions de la seconde poche d'isolation 7 en sorte que l'élément isolant 8 recouvre substantiellement toute la face supérieure 3a de la portion de doigts 3 tel que représenté à la figure 6.

Le bord supérieur 61a délimitant l'ouverture 6a de la première poche de solidarisation 6 a une forme concave qui facilite l'insertion de l'extrémité libre 3b de la portion de doigts 3. La première poche de solidarisation 6 recouvre dans cet exemple précis la partie supérieure 3c de la face inférieure 3d de la portion de doigts 3 afin que l'usager puisse plier correctement les doigts et ne pas entraver la pratique d'un sport, notamment la préhension d'un bâton de ski.

## Revendications

1. Gant à propriétés isolantes ajustables (1) entre une position inactive et une position active, ledit gant (1) comprenant une portion de paume (2) pour le logement de la paume de la main et une portion de doigts (3) pour le logement des doigts excepté le pouce **caractérisé :**
**en ce qu'**il comprend une première poche de solidarisation (6) et une seconde poche d'isolation (7) apte à recevoir un élément isolant (8),
**en ce que** les deux poches (6,7) comportent respectivement une première ouverture (6a) et une seconde ouverture (7a) qui sont orientées l'une vers l'autre et qui sont délimitées par des bords solidarisés (62a,72a) par des moyens de liaison (9) sur l'une des faces (2a) de la portion de paume (2) selon une direction sensiblement transversale à la direction longitudinale (L) dudit gant (1) en sorte que les première (6) et seconde (7) poches sont aptes à pivoter autour desdits moyens de liaison (9) entre les positions inactive et active,
**en ce que**, en position inactive, la première poche de solidarisation (6) est repliée pour son rangement dans la seconde poche d'isolation (7), laquelle est maintenue contre la portion de paume (2),
et **en ce que**, en position active, la seconde poche d'isolation (7), notamment garnie d'un élément isolant (8), est maintenue contre la portion de doigts (3) par ladite première poche de solidarisation (6), laquelle enveloppe ladite seconde poche (7) et au moins l'extrémité libre (3b) de la portion de doigts (3).

2. Gant (1) selon la revendication 1, **caractérisé en ce que** les moyens de liaison (9) sont disposés à une distance d de la ligne transversale passant par la naissance des phalanges des quatre doigts et séparant lesdites portions de paume (2) et de doigts (3), et **en ce que** les première (6) et seconde (7) poches sont dimensionnées en sorte de recouvrir totalement la face supérieure (3a) ou Inférieure (3d) de la portion de doigts (3).

3. Gant (1) selon l'une ou l'autre des revendications 1 et 2, **caractérisé en ce que** les première (6) et seconde (7) poches sont solidarisées par les moyens de liaison (9) à ladite portion de paume (2) par les bords inférieurs (62a,72a) délimitant leurs dites première (6a) et seconde (7a) ouvertures.

4. Gant (1) selon l'une des revendications 1 à 3, **caractérisé en ce que** lesdites première (6) et seconde (7) poches sont solidarisées par des moyens de liaison (9,11) à la face supérieure (2a) de la portion de paume (2), et **en ce que** ledit gant (1) passe d'une position inactive dans laquelle la première poche de solidarisation (6) est repliée pour son rangement dans la seconde poche d'isolation (7) à une position active dans laquelle la seconde poche d'isolation (7), notamment garnie d'un élément isolant (8), est maintenue contre la face supérieure (3a) de la portion de doigts (3) par ladite première poche de solidarisation (6) enveloppant ladite seconde poche (7) et au moins partiellement la face inférieure (3d) de la portion de doigts (3).

5. Gant (1) selon l'une des revendications 1 à 4, **caractérisé en ce que** la seconde poche d'isolation (7) comprend des premiers organes d'attache (12) pour son maintien dans la position inactive aptes à coopérer avec des seconds organes d'attache (12) supportés par la face inférieure ou supérieure (2a) de la portion de paume (2).

6. Gant (1) selon la revendication 5, **caractérisé en ce que** les premiers organes et seconds organes d'attache (12) sont une fermeture à glissière (12) disposée pour partie sur le bord extérieur de la seconde poche (7) et pour partie sur la face inférieure ou supérieure (2a) de la portion paume (2).

7. Gant (1) selon l'une des revendications 1 à 6, **caractérisé en ce que** les bords inférieurs (62a,72a) délimitant les première (6a) et seconde (7a) ouvertures forment un bord inférieur commun (62a,72a) coïncidant avec les moyens de liaison (9).

8. Gant (1) selon l'une des revendications 1 à 7, **caractérisé en ce que** les moyens de liaison (9) sont une couture (11).

9. Gant (1) selon l'une des revendications 1 à 8, **caractérisé en ce que** le bord supérieur (61a) délimitant l'ouverture (6a) de la première poche (6) a une forme concave en sorte de faciliter l'insertion des doigts à l'exception du pouce dans celle-ci.

10. Gant (1) selon l'une des revendications 1 à 9, **caractérisé en ce qu'**il comprend un élément isolant (8) constitué d'une poche hermétique renfermant un matériau ayant une conductivité inférieure à 0,025 Watts/(mètre.Kelvin), tel qu'un aérogel.

## Patentansprüche

1. Handschuh (1) mit zwischen einer inaktiven und einer aktiven Position einstellbaren isolierenden Eigenschaften, wobei der Handschuh (1) einen Handflächenabschnitt (2) zur Aufnahme der Handfläche und einen Fingerabschnitt (3) zur Aufnahme der Finger mit Ausnahme des Daumens aufweist, **dadurch gekennzeichnet,**
**dass** er eine erste Tasche zum Verbinden (6) und eine zweite Tasche zum Isolieren (7) aufweist, die geeignet ist ein Isolierelement (8) aufzunehmen,
**dass** die beiden Taschen (6,7) jeweils eine erste Öffnung (6a) und eine zweite Öffnung (7a) aufweisen, die zueinander gerichtet sind und die durch Ränder (62a, 72a) begrenzt sind, die durch Verbindungsmittel (9) auf einer der Flächen (2a) des Handflächenabschnitts (2) in einer im Wesentlichen quer zur Längsrichtung (L) des Handschuhs (1) verlaufenden Richtung verbunden sind, so dass die erste (6) und die zweite (7) Tasche um die Verbindungsmittel (9) zwischen der aktiven und inaktiven Position schwenkbar sind,
**dass** die erste Tasche zum Verbinden (6) in der inaktiven Position zur ihrem Verstauen in der zweiten Tasche zum Isolieren (7) zusammengeklappt ist, die gegen den Handflächenabschnitt (2) gehalten ist,
und **dass** die zweite Tasche zum Isolieren (7) in der aktiven Position, die insbesondere mit einem Isolierelement (8) versehen ist, durch die erste Tasche zum Verbinden (6), die die zweite Tasche (7) und mindestens das freie Ende (3b) des Fingerabschnitts (3) umhüllt, gegen den Fingerabschnitt (3) gehalten ist.

2. Handschuh (1) nach Anspruch 1, **dadurch gekennzeichnet, dass** die Verbindungsmittel (9) in einem Abstand d von der Querlinie angeordnet sind, die durch den Ansatz der Fingerglieder der vier Finger geht und den Handflächenabschnitt (2) und den Fingerabschnitt (3) trennt, und dass die erste (6) und die zweite (7) Tasche bemessen sind, um die Oberseite (3a) oder die Unterseite (3d) des Fingerabschnitts (3) vollständig zu bedecken.

3. Handschuh (1) nach einem der Ansprüche 1 und 2, **dadurch gekennzeichnet, dass** die erste (6) und die zweite (7) Tasche durch die Verbindungsmittel (9) an dem Handflächenabschnitt (2) durch die unteren Ränder (62a,72a) verbunden sind, die ihre erste (6a) und zweite (7a) Öffnung begrenzen.

4. Handschuh (1) nach einem der Ansprüche 1 bis 3, **dadurch gekennzeichnet, dass** die erste (6) und zweite (7) Tasche durch Verbindungsmittel (9, 11) auf der Oberseite (2a) des Handflächenabschnitts (2) verbunden sind, und dass der Handschuh (1) von einer inaktiven Position, in der die erste Tasche zum Verbinden (6) zu ihrem Verstauen in der zweiten Tasche zum Isolieren (7) zusammengeklappt ist, in eine aktive Position übergeht, in der die zweite Tasche zum Isolieren (7), die insbesondere mit einem Isolierelement (8) versehen ist, durch die erste Tasche zum Verbinden (6) gegen die Oberseite (3a) des Fingerabschnitts (3) gehalten ist, wodurch sie die zweite Tasche (7) und mindestens teilweise die Unterseite (3d) des Fingerabschnitts (3) umgibt.

5. Handschuh (1) nach einem der Ansprüche 1 bis 4, **dadurch gekennzeichnet, dass** die zweite Tasche zum Isolieren (7) erste Befestigungsorgane (12) aufweist, um sie in der inaktiven Position zu halten, die geeignet sind, mit zweiten Befestigungsorganen (12) zusammenzuwirken, die von der Unterseite oder der Oberseite (2a) des Handflächenabschnitts (2) getragen sind.

6. Handschuh (1) nach Anspruch 5, **dadurch gekennzeichnet, dass** die ersten und die zweiten Befestigungsorgane (12) ein Reißverschluss (12) sind, der teilweise an dem äußeren Rand der zweiten Tasche (7) und teilweise an der Unterseite oder der Oberseite (2a) des Handflächenabschnitts (2) angeordnet ist.

7. Handschuh (1) nach einem der Ansprüche 1 bis 6, **dadurch gekennzeichnet, dass** die unteren Ränder (62a, 72a), die die erste (6a) und zweite (7a) Öffnung begrenzen, einen gemeinsamen unteren Rand (62a, 72a) bilden, der mit den Verbindungsmitteln (9) zusammenfällt.

8. Handschuh (1) nach einem der Ansprüche 1 bis 7, **dadurch gekennzeichnet, dass** die Verbindungsmittel (9) eine Naht (11) sind.

9. Handschuh (1) nach einem der Ansprüche 1 bis 8, **dadurch gekennzeichnet, dass** der obere Rand (61 a), der die Öffnung (6a) der ersten Tasche (6) begrenzt, eine konkave Form aufweist, damit die Finger, außer dem Daumen, leichter darin hinein zu stecken sind.

10. Handschuh (1) nach einem der Ansprüche 1 bis 9, **dadurch gekennzeichnet, dass** er ein Isolierelement (8) aufweist, das aus einer hermetisch abgedichteten Tasche gebildet ist, die ein Material enthält, das über eine Leitfähigkeit von weniger als 0,025 W/m.K (Watt pro Meter.Kelvin) verfügt, wie etwa ein Aerogel.

## Claims

1. A glove with adjustable insulation properties (1) between an inactive position and an active position, said glove (1) comprising a palm portion (2) for housing the palm of the hand and a finger portion (3) for housing the fingers except the thumb, **characterized:**
**in that** it comprises a first securing pouch (6) and a second insulating pouch (7) suitable for receiving an insulating element (8),
**in that** the two pouches (6, 7) respectively include a first opening (6a) and a second opening (7a) that are oriented toward one another and that are delimited by edges (62a, 72a) secured by connecting means (9) on one of the surfaces (2a) of the palm portion (2) in a direction substantially transverse to the longitudinal direction (L) of said glove (1) such that the first (6) and second (7) pouches are capable of pivoting around said connecting means (9) between the inactive and active positions,
**in that**, in the inactive position, the first securing pouch (6) is folded for storage in the second insulating pouch (7), which is kept against the palm portion (2),
and **in that**, in the active position, the second insulating pouch (7), in particular trimmed with an Insulating element (8), is kept against the finger portion (3) by said first securing pouch (6), which envelops said second pouch (7) and at least one free end (3b) of the finger portion (3).

2. The glove (1) according to claim 1, **characterized in that** the connecting means (9) are positioned at a distance d from the transverse line passing through the origin of the phalanges of the four fingers and separating said palm (2) and finger (3) portions, and **in that** the first (6) and second (7) pouches are sized so as to completely cover the upper (3a) or lower (3b) surface of the finger portion (3).

3. The glove (1) according to either of claims 1 and 2, **characterized in that** the first (6) and second (7) pouches are secured by the connecting means (9) to said palm portion (2) by the lower edges (62a, 72a) delimiting their said first (6a) and second (7a) openings.

4. The glove (1) according to one of claims 1 to 3, **characterized in that** said first (6) and second (7) pouches are secured by connecting means (9, 11) to the upper surface (2a) of the palm portion (2), and **in that** said glove (1) goes from an inactive position, in which the first securing pouch (6) is folded down for storage in the second insulating pouch (7), to an active position, in which the second insulating pouch (7), in particular trimmed with an insulating element (8), is kept against the upper surface (3a) of the finger portion (3) by said first securing pouch (6) enveloping said second pouch (7) and at least partially the lower surface (3d) of the finger portion (3).

5. The glove (1) according to one of claims 1 to 4, **characterized in that** the second insulating pouch (7) comprises first fastening members (12) to keep it in the inactive position that are capable of cooperating with second fastening members (12) borne by the lower or upper surface (2a) of the palm portion (2).

6. The glove (1) according to claim 5, **characterized in that** the first and second fastening members (12) are a slide fastener (12) positioned partially on the outer edge of the second pouch (7) and partially on the lower or upper surface (2a) of the palm portion (2).

7. The glove (1) according to one of claims 1 to 6, **characterized in that** the lower edges (62a, 72a) delimiting the first (6a) and second (7a) openings form a shared lower edge (62a, 72a) coinciding with the connecting means (9).

8. The glove (1) according to one of claims 1 to 7, **characterized in that** the connecting means (9) are a seam (11).

9. The glove (1) according to one of claims 1 to 8, **characterized in that** the upper edge (61a) delimiting the opening (6a) of the first pouch (6) has a concave shape so as to facilitate the insertion of the fingers, with the exception of the thumb, therein.

10. The glove (1) according to one of claims 1 to 9, **characterized in that** it comprises an insulating element (8) made up of a hermetic pouch containing a material with a conductivity of less than 0.025 Watts/(meter.Kelvin), such as an aerogel.
